# EUROPÄISCHE PATENTSCHRIFT

(11) **EP 1 617 445 B1**
(45) Veröffentlichungstag und Bekanntmachung des Hinweises auf die Patenterteilung: **20.05.2009**
(21) Anmeldenummer: 05014727.1
(22) Anmeldetag: 07.07.2005
(51) Int. Cl.: H01H 13/702, G05B 19/10

(54) **Bedienfeld für ein elektrisches Gerät sowie Verfahren zur Herstellung eines Bedienfelds**
Control panel for an electric appliance and method of manufacturing a control panel
Panneau de commande pour un appareil électrique et procédé de fabrication d'un panneau de commande

(30) Priorität: 12.07.2004 DE 102004033656; 09.09.2004 DE 102004043578
(43) Veröffentlichungstag der Anmeldung: 18.01.2006
(73) Patentinhaber: Diehl AKO Stiftung & Co. KG, 88239 Wangen (DE)
(72) Erfinder: Illerhaus, Edmund, 88368 Bergatreute (DE); Kaps, Werner, 88171 Weiler-Simmerberg (DE)
(74) Vertreter: Diehl Patentabteilung

(56) Entgegenhaltungen:
- EP-A- 0 573 827
- DE-A1- 3 923 106
- US-A- 4 516 112

## Beschreibung

Die Erfindung betrifft ein Bedienfeld für ein elektrisches Gerät, insbesondere für ein Haushaltsgerät, sowie ein Verfahren zur Herstellung eines solchen Bedienfelds.

Bei Haushaltsgeräten, insbesondere bei der so genannten "weißen Ware", wie beispielsweise Waschmaschinen, Wäschetrockner, Geschirrspülmaschinen usw., wird üblicherweise von einem Hersteller eine sehr hohe Variantenvielfalt eines Gerätetyps, beispielsweise einer Spülmaschine, angeboten. Die unterschiedlichen Varianten unterscheiden sich hierbei insbesondere im Hinblick auf ihre technische Funktionalität und/oder ihre optische Ausgestaltung.

Die Geräte werden über ein Bedienfeld vom Benutzer bedient. Das Bedienfeld weist üblicherweise eine Mehrzahl von einzelnen Bedienelementen wie Tasten oder Drehregler auf. Aufgrund der hohen Variantenvielfalt ist für jede Variante eines Gerätetyps ein eigenes Bedienfeld notwendig. Die Bedienfelder für unterschiedliche Varianten unterscheiden sich hierbei beispielsweise in der Anzahl der Bedienelemente und/oder der Platzierung der Bedienelemente. Da für jede Variante ein eigenes Bedienfeld bereitgestellt und bevorratet werden muss, führt dies zu variantenspezifischen hohen Kosten.

Als Bedienfelder sind u.a. auch Folien-Tastaturen bekannt, bei denen die unterschiedlichen Tasten und die Tastenmechanik von einer Folie überdeckt sind. Aus der EP 0 829 891 B1 ist ein Verfahren beispielsweise zum Einschäumen eines Foliendrucksensors in ein schaumartiges Material zu entnehmen.

Aus der EP 0 576 400 B1 ist weiterhin eine drucksensitive Sensorfolie zur Bereitstellung von beispielsweise druckempfindlichen Tasten oder Tastaturen zu entnehmen. Diese Folien werden durch eine Art Drucktechnik mit einzelnen piezoelektrischen Elementen versehen, so dass auf der Folie mehrere drucksensitive Druckzonen ausgebildet sind.

Weiter offenbart die EP 0 573 827 A ein Bedienfeld für ein elektrisches Haushaltsgerät, auf dem der Oberbegriff des Anspruchs 1 bzw. des Anspruchs 9 basiert. Insbesondere zeigt die EP 0 573 827 A ein Bedienfeld mit einer geräteunabhängigen, ein Schalterfeld bildenden Sensorfolie mit einer Mehrzahl von einzelnen Schalterzonen, die jeweils unabhängig voneinander ansteuerbar sind, wobei in Abhängigkeit vom jeweiligen elektrischen Gerät über eine einsetzbare, gerätespezifische Karte mit einem Codierabschnitt eine bestimmte Auswahl der einzelnen Schalterzonen aktiviert wird, und einem von außen zugänglichen, ein Tastenfeld bildenden, transparenten Schutzfilm, durch den die eingesetzte Karte mit einer Mehrzahl von einzelnen optisch gekennzeichneten Tastzonen, die jeweils den aktivierten Schalterzonen zugeordnet sind. Obwohl bei diesem herkömmlichen System eine geräteunabhängige Sensorfolie mit einer Mehrzahl von Schalterzonen verwendet wird, ist die gerätespezifische Auswahl der zu aktivierenden Schalterzonen der Sensorfolie und die gerätespezifische Ausbildung des Tastenfeldes durch den Einsatz der Karte und der erforderlichen Decodierung des Codierabschnitts dieser Karte relativ aufwändig.

Des Weiteren ist aus der DE 39 23 106 A1 ein Bedienfeld für ein elektrisches Kopiergerät bekannt, das eine geräteunabhängige Sensorfolie mit einer Mehrzahl von einzelnen Schalterzonen zur Bildung eines Schalterfeldes sowie eine Deckfolie mit einer Mehrzahl optisch gekennzeichneter Tastzonen zur Bildung eines Tastenfeldes aufweist. Die Auswahl der gerätespezifischen Schalterzonen der Sensorfolie wird dadurch erzielt, dass zwischen die einzelnen Lagen der mehrschichtig aufgebauten Sensorfolie an den Stellen der nicht benötigten Schalterzonen eine Isolierfolie zwischengesetzt wird; anschließend wird die Deckfolie durch eine passende Deckfolie mit den entsprechenden Tastzonen ersetzt. Die Auswahl der in Abhängigkeit vom jeweiligen Kopiergerät gewünschten Schalterzonen ist in diesem Fall relativ kompliziert realisiert.

In diesem Zusammenhang zeigt weiter die EP 1 276 122 A2 eine Fernbedienung zur Steuerung eines Geräts der Unterhaltungselektronik, bei welcher mittels einer Codierung an einem auswechselbaren Einsetzteil und einer Codeerkennungseinrichtung auf der Leiterplatte herstellerseitig den Schalterzonen der Leiterplatte spezielle Funktionen für das durch die Codierung ausgewählte Gerät zugeordnet werden.

Der vorliegenden Erfindung liegt die Aufgabe zugrunde, eine hohe Variantenvielfalt und damit eine hohe Variabilität im Hinblick auf die Ausgestaltung eines elektrischen Geräts mittels eines einfachen und kompakten Aufbaus des Bedienfeldes und damit bei gleichzeitig geringen Kosten zu ermöglichen.

Diese Aufgabe wird erfindungsgemäß gelöst durch ein Bedienfeld für ein elektrisches Gerät, insbesondere für ein Haushaltsgerät, mit einer geräteunabhängigen, ein Schalterfeld bildenden Sensorfolie mit einer Mehrzahl von einzelnen Schalterzonen, die jeweils unabhängig voneinander ansteuerbar sind, wobei in Abhängigkeit vom jeweiligen elektrischen Gerät eine bestimmte Auswahl der einzelnen Schalterzonen aktiviert ist; und einem von außen zugänglichen Tastenfeld mit einer Mehrzahl von einzelnen optisch gekennzeichneten Tastzonen, die jeweils den aktivierten Schalterzonen zugeordnet sind. Die Sensorfolie ist in eine geräteunabhängige Bedienblende eingebettet ist, die eine Mehrzahl von Tasten oder Tastzonen aufweist, die den einzelnen Schalterzonen der Sensorfolie zugeordnet sind, wobei in Abhängigkeit vom jeweiligen elektrischen Gerät eine bestimmte Auswahl der einzelnen Tasten oder Tastzonen optisch erkennbar ausgebildet ist.

Die einzelnen optisch gekennzeichneten Tastzonen sind hierbei jeweils unmittelbar vor den aktivierten Schalterzonen angeordnet. Die Tastzonen selber haben im Hinblick auf die Schaltfunktionalität, also die Bereitstellung von elektrischen Signalen, in der Regel keine Bedeutung. Sie dienen lediglich zur optischen Kennzeichnung der Position der aktivierten Schalterzonen. Die Anzahl der optisch gekennzeichneten Tastzonen entspricht daher der Anzahl der aktivierten Schalterzonen. Üblicherweise wird lediglich ein Teil der zur Verfügung stehenden Schalterzonen aktiviert, so dass die Anzahl der aktivierten und genutzten Schalterzonen geringer ist als die auf der Sensorfolie insgesamt zur Verfügung stehenden Schalterzonen.

Dieser Ausgestaltung liegt die Idee zugrunde, ein varianten- und damit geräteunabhängiges, die Sensorfolie aufweisendes technisches Funktionsbauteil mit einem gerätespezifischen, von außen zugänglichen optischen Funktionsbauteil (Tastenfeld) zu verbinden und zu kombinieren, wobei lediglich die benötigten Schalterzonen der Sensorfolie aktiviert werden, d.h. lediglich eine Anzahl der Schalterzonen sind im endmontierten Zustand betriebsfähig. Durch diese Maßnahme ist für alle Varianten lediglich eine einheitliche Sensorfolie ausreichend, die damit in großen Stückzahlen und damit kostengünstig herstellbar ist.

Gemäß der Erfindung ist das Tastenfeld als eine Bedienblende mit einer Mehrzahl von Tasten oder Tastzonen ausgestaltet, wobei die Tasten den einzelnen aktivierten Schalterzonen zugeordnet sind. Die Tasten sind hierbei insbesondere Drucktasten, die auf die Schalterzonen einwirken, also diese bei Betätigung mit Druck beaufschlagen. Die Bedienblende ist beispielsweise die gesamte vorderseitige Blende eines Haushaltsgeräts. Alternativ hierzu ist sie in einer bevorzugten Variante als ein Einlegeteil ausgebildet, die in die vorderseitige Blende eingepasst wird.

Gemäß einer zweckdienlichen Ausgestaltung ist hierbei die Bedienblende ein Spritzgussteil und die Sensorfolie ist in der Bedienblende insbesondere vollumfänglich eingebettet. Beim Spritzgießen wird die Sensorfolie daher in eine entsprechende Werkzeugform eingelegt und mit dem Kunststoff-Material umgeben. Lediglich die elektrischen Anschlüsse, also der an der Sensorfolie vorgesehene Kabelschwanz, ragt aus der Einbettung heraus. Durch diese Maßnahme ist bereits bei der Herstellung des Bedienfeldes eine hermetische Abdichtung des elektrischen Bauteils erzielt und bei der Endmontage brauchen keine weiteren Vorkehrungen mehr zum Schutz vor Feuchtigkeit od. dgl. getroffen werden.

Zur Erhöhung der Variabilität und Senkung der Kosten ist vorgesehen, dass die Bedienblende eine Mehrzahl von technischen Funktions-Tastzonen aufweist, wobei in Abhängigkeit der Ausstattung des elektrischen Geräts lediglich eine bestimmte Auswahl der einzelnen Funktions-Tastzonen als optisch erkennbare Tastzonen, also als Tasten, ausgebildet sind. Durch diese Maßnahme wird daher - ähnlich wie bei der Sensorfolie - eine zunächst geräteunabhängige Bedienblende mit einer ― eine zunächst geräteunabhängige Bedienblende mit einer beispielsweise matrixförmigen Anordnung der Funktions-Tastzonen versehen. Erst in Abhängigkeit der jeweiligen Variante werden diejenigen Tastzonen optisch gekennzeichnet, die benötigt werden und die vor den aktivierten Schalterzonen gelegen sind. In der einfachsten Variante ist hierbei die geräteunabhängige Funktions-Bedienblende als das Spritzgussteils ausgebildet, in die die Sensorfolie integriert ist. Denn aufgrund der hohen Sensitivität insbesondere der Sensorfolie mit dem Piezo-Aufdruck sind keine separaten Tastelemente erforderlich, die durch Öffnungen in der Bedienblende hindurchreichen.

Zur Kenntlichmachung der Position der einzelnen Tastzonen und damit der aktivierten Schalterzonen wird auf die Bedienblende vorzugsweise ein Aufdruck aufgebracht oder es wird eine Folie überklebt, auf der die einzelnen Tastzonen optisch dargestellt sind. Bei einer ausreichend großen Sensorfolie lassen sich daher die Positionen der einzelnen Tastzonen oder Tasten über einen großen Bereich variabel auswählen, so dass in einfacher Art und Weise unterschiedlichste Varianten insbesondere auch in optischer Hinsicht ausgebildet werden können.

Zweckdienlicherweise sind weiterhin zwischen den einzelnen Tastzonen Entkopplungselemente, beispielsweise Stege, eine Gitterstruktur od.dgl. angeordnet, über die eine insbesondere mechanische Entkopplung zwischen benachbarten Funktions-Tastzonen gegeben ist. Durch diese Maßnahme wird ein genau definiertes Ansprechen der jeweiligen aktivierten Schalterzonen bei einer Betätigung der zugeordneten Tastzone gewährleistet und Fehlfunktionen vermieden. Durch die Entkopplungselemente wird daher eine genaue Ortsauflösung des ausgeübten Drucks erreicht.

Vorzugsweise erfolgt die Aktivierung der einzelnen Schalterzonen über eine Ansteuerung der einzelnen Schalterzonen. Auf der Sensorfolie sind in der Regel neben den einzelnen Schalterzonen zu deren elektrischen Ansteuerung Leitungsbahnen integriert. Diese werden beispielsweise über einen Kabelschwanz zu einem Adapter oder Stecker geführt, welcher eine Schnittstelle zu einer Gerätesteuerung darstellt. In Abhängigkeit der gewünschten Ausgestaltung der jeweiligen Variante werden dann die jeweiligen Schalterzonen, die benötigt werden, über eine entsprechende Ansteuerung aktiviert oder "freigeschaltet". Diese Ansteuerung erfolgt entweder mittels einer geeigneten Software rein softwaretechnisch und/oder hardwaretechnisch. Im zweitgenannten Fall ist vorzugsweise ein Adapter oder Stecker vorgesehen, über den lediglich ausgewählte Leiterbahnen angeschlossen sind. Einige Kontakte des Steckers bleiben unbelegt. Vorzugsweise ist auch die gesamte Steuerungs-Hardware variantenunabhängig aufgebaut. Lediglich die eingesetzte Software bzw. die Adapter / Stecker, über die die Ansteuerung der Sensorfolie erfolgen, sind variantenspezifisch.

Gemäß einer zweckdienlichen Weiterbildung ist die Sensorfolie drucksensitiv und weist eine Mehrzahl von einzelnen Druckzonen auf. Die Betätigung einer Schalterzone erfolgt also durch eine Druckbeaufschlagung. Insbesondere ist hierbei die Folie mit integrierten Leitungsbahnen und einem Piezo-Aufdruck ausgebildet, wobei über den Piezo-Aufdruck Druckzonen definiert sind und jede einzelne Druckzone als ein Piezo-Element ausgebildet ist. Eine derartige Piezo-Sensorfolie ist beispielsweise in der EP 0 576 400 B1 beschrieben. Der entscheidende Vorteil einer derartigen Folie ist darin zu sehen, dass die elektrische Funktionalität, also die einzelnen Piezo-Elemente und ihre Anbindung über die integrierten Leitungsbahnen, in einfacher und kostengünstiger Weise drucktechnisch auf beispielsweise eine Polyesterfolie aufgedruckt ist. Eine derartige Piezo-Sensorfolie lässt sich daher quasi als "Meterware" herstellen. Die Herstellungskosten bestimmen sich hierbei im Wesentlichen nach der Größe der Sensorfolie und weniger nach der Anzahl der auf der Sensorfolie integrierten Druckzonen. Insofern ist es auch von der Kostenseite her unkrititsch, einige oder mehrere der integrierten Schalterzonen ungenutzt zu lassen und nicht zu aktivieren.

Anstelle der drucksensitiven Ausgestaltung der Schalterzonen sind diese in einer alternativen Ausgestaltung beispielsweise als kapazitive oder als Nährungsschalter usw. ausgebildet.

Ausführungsbeispiele der Erfindung werden im Folgenden anhand der Zeichnung näher erläutert. Es zeigen jeweils in schematischen und stark vereinfachten Darstellungen:
- Fig. 1a: eine Rückansicht einer als Spritzgussteil ausgebildeten Bedienblende mit eingebetteter Sensorfolie,
- Fig. 1b: die in der Bedienblende gemäß Fig. 1a eingebettete Sensorfolie vor dem Umspritzen,
- Fig. 2a,2b: jeweils eine schematische Darstellung einer Sensorfolie mit Piezo-Aufdruck,
- Fig. 3: einen Querschnitt durch eine Bedienblende mit eingebetteter Sensorfolie, und
- Fig. 4: eine Sensorfolie mit einer Mehrzahl von einzelnen Schalterzonen.

In den Figuren sind gleich wirkende Teile mit gleichen Bezugszeichen versehen.

Die drucksensitive Sensorfolie 2 gemäß den Fig. 1a,1b weist eine Mehrzahl von einzelnen Druckzonen 4 auf, die jeweils durch ein einzeln ansteuerbares Piezo-Element gebildet sind. Die Sensorfolie 2 ist insgesamt nach Art eines Sensorfeldes mit matrixförmig angeordneten Druckzonen 4 ausgebildet. Die einzelnen Druckzonen 4 sind hierbei über Leiterbahnen 6 ansteuerbar, die in einem Kabelschwanz 8 zusammengefasst sind. Die einzelnen Leiterbahnen 6 ebenso wie die einzelnen Piezo-Elemente zur Ausbildung der einzelnen Druckzonen 4 sind auf einem folienartigen Trägermaterial, beispielsweise eine Polyesterfolie, drucktechnisch aufgebracht.

Einen schematischen Querschnitt durch eine derartige Folie zeigen die Fig. 2a,2b, einmal im unbelasteten und einmal im druckbeaufschlagten Zustand. Und zwar weist die Sensorfolie 2 eine Trägerfolie 10 auf, auf die nacheinander eine Elektrode 12, beispielsweise eine Karbon-Schicht, eine Piezo-Schicht 14 aus einem piezoaktiven Material und wiederum eine Elektrode 12 aufgebracht sind. Die Elektroden 12 dienen der elektrischen Kontaktierung der Piezo-Schicht 14 über die Leiterbahnen 6. Die Elektroden 12 sind räumlich auf den Bereich der Druckzone 4 begrenzt, bestimmen also die Position der Druckzone 4. Innerhalb der Piezo-Schicht 14 bestehen Bereiche 16A,16B mit negativer bzw. positiver Polarisierung. Bei einer Druckbeaufschlagung mit einer Kraft F in Richtung des in Fig. 2b dargestellten Pfeils kommt es zu einer Verformung der Sensorfolie 2, wodurch aufgrund des piezoelektrischen Effekts ein Spannungssignal erzeugt wird, welches über die einzelnen Leiterbahnen 6 einer hier nicht dargestellten Steuerungseinheit als Schaltsignal übermittelt wird.

Aufgrund des Herstellungsverfahrens der Sensorfolie 2 auf Grundlage von drucktechnischen Verfahrensschritten sind die Herstellungskosten der Sensorfolie 2 im Wesentlichen unabhängig von der Anzahl der einzelnen Druckzonen 4. Sie hängen lediglich von der Größe der Sensorfolie 2 insgesamt ab.

Zur Ausbildung eines Bedienfeldes, von dem in Fig. 1 a die Rückseite dargestellt ist, wird die Sensorfolie 2 im Ausführungsbeispiel der Fig. 1a,1b durch ein Umspritzen in eine Bedienblende 18 eingebettet. Die Bedienblende 18 weist wiederum ― wie aus Fig. 1 a zu entnehmen ist ― eine Vielzahl von einzelnen Funktions-Tastzonen 20 auf, die hier in der gleichen matrixförmigen Anordnung wie die einzelnen Druckzonen 4 angeordnet sind. Die einzelnen Funktions-Tastzonen 20 sind im Ausführungsbeispiels der Fig. 1 a gebildet durch einen jeweils zentralen, kreisrunden Bereich mit einer verringerten Wandstärke und einer seitlichen Begrenzung von gitterartig angeordneten Stegen 22. Diese bilden Entkopplungselemente, um bei einer Druckbeaufschlagung der einzelnen Funktions-Tastzonen 20 eindeutig und genau die darunter liegende Druckzone 4 zu betätigen.

Das in Fig. 1 a dargestellte kombinierte Bauteil aus der Sensorfolie 2 und der Bedienblende 18 ist noch variantenunabhängig ausgebildet, kann also für unterschiedlichste Varianten eines Gerätetyps verwendet werden, beispielsweise eine Waschmaschine oder Spülmaschine oder ein sonstiges Haushaltsgerät der so genannten "weißen Ware" oder auch ein Gerät der Unterhaltungselektronik. Die gerätespezifische Ausgestaltung erfolgt auf Seiten der Druckzonen 4 durch eine entsprechende Ansteuerung bzw. Freischaltung der gewünschten Druckzonen 4, die dann als aktivierte Druckzonen 4' mit ihrer Funktionalität bereitstehen (in Fig. 1b sind beispielhaft zwei Druckzonen mit den Bezugszeichen 4' versehen.). Diese Auswahl wird hierbei softwaretechnisch vorgenommen, d. h. über die Anbindung an eine Steuereinheit werden lediglich die von den interessierenden Druckzonen 4' (aktivierte Druckzonen 4') abgegebenen Signale ausgewertet bzw. lediglich diese aktivierten Druckzonen 4' werden elektrisch beschaltet.

Auf Seiten der Bedienblende 18 erfolgt die gerätespezifische Ausgestaltung durch eine optische Kennzeichnung der jeweiligen Funktions-Tastzonen 20, so dass optisch erkennbare Tastzonen 20' ausgebildet sind. Dies erfolgt beispielsweise durch das Aufbringen einer Folie oder eines Aufdrucks auf die Vorderseite der Bedienblende 18 (in Fig. 1 a sind beispielhaft zwei Tastzonen mit dem Bezugszeichen 20' versehen).

Aus Fig. 3a ist die vollständige Einbettung der Sensorfolie 2 in die Bedienblende 18 zu entnehmen. Lediglich der Kabelschwanz 8 verlässt die Einbettung. Die Sensorfolie 2 an sich ist hierdurch hermetisch abgedichtet. Alternativ hierzu ist die Sensorfolie 2 nur teilweise eingebettet, d.h. die Sensorfolie 2 wird nur teilweise vom Kunststoffmaterial umfasst und ein Teilbereich der Rückseite der Sensorfolie 2 bleibt beispielsweise frei.

Gemäß Fig. 4 weist die Sensorfolie 2 mehrere matrixartig angeordnete Druckzonen 4 auf, von denen lediglich ein Teil über die Ansteuerung aktiviert ist. Diese bilden die aktivierten Druckzonen 4', die schraffiert dargestellt sind.

### Bezugszeichenliste

- 2: Sensorfolie
- 4: Druckzone
- 4': aktivierte Druckzone
- 6: Leiterbahn
- 8: Kabelschwanz
- 10: Trägerfolie
- 12: Elektrode
- 14: Piezo-Schicht
- 16A: Bereich mit negativer Polarisierung
- 16B: Bereich mit positiver Polarisierung
- 18: Bedienblende
- 20: Funktions-Tastzonen
- 20': Tastzonen
- 22: Stege

## Patentansprüche

1. Bedienfeld für ein elektrisches Gerät, insbesondere für ein Haushaltsgerät, mit
einer geräteunabhängigen, ein Schalterfeld bildenden Sensorfolie (2) mit einer Mehrzahl von einzelnen Schalterzonen (4, 4'), die jeweils unabhängig voneinander ansteuerbar sind, wobei 1die Sensorfolie (2) in einer geräteunabhängigen Bedienblende (18) eingebettet ist, die eine Mehrzahl von Tasten oder Tastzonen (20, 20') aufweist, die den einzelnen Schalterzonen (4, 4') der Sensorfolie (2) zugeordnet sind
**dadurch gekennzeichnet,**
**dass** in Abhängigkeit vom jeweiligen elektrischen Gerät eine bestimmte Auswahl (4') der einzelnen Schalterzonen (4, 4') aktiviert ist; und dass ein von außen zugängliche Tastenfeld mit einer Mehrzahl von einzelnen optisch **gekennzeichnet**en Tastzonen (20') vorgesehen, die jeweils den aktivierten Schalterzonen (4') zugeordnet sind, (2) wobei in Abhängigkeit vom jeweiligen elektrischen Gerät eine bestimmte Auswahl (20') der einzelnen Tasten oder Tastzonen (20, 20') optisch erkennbar ausgebildet ist.

2. Bedienfeld nach Anspruch 1, bei dem die Bedienblende (18) ein Spritzgussteil ist.

3. Bedienfeld nach Anspruch 1 oder 2, bei dem die Sensorfolie (2) vollumfänglich in der Bedienblende (18) eingebettet ist.

4. Bedienfeld nach einem der vorhergehenden Ansprüche, bei dem zur Ausbildung der optisch erkennbaren Tastzonen (20') auf die Bedienblende ein Aufdruck aufgebracht oder eine Folie aufgeklebt ist.

5. Bedienfeld nach einem der vorhergehenden Ansprüche, bei dem zwischen den einzelnen Tastzonen (20, 20') Entkopplungselemente (22) angeordnet sind, über die eine drucktechnische Entkopplung zwischen benachbarten Tastzonen (20,20') gegeben ist.

6. Bedienfeld nach einem der vorhergehenden Ansprüche, bei dem die Auswahl der aktivierten Schalterzonen (4') über eine Ansteuerung der einzelnen Schalterzonen (4) erfolgt.

7. Bedienfeld nach einem der vorhergehenden Ansprüche, bei dem die Sensorfolie (2) drucksensitiv ist und eine Mehrzahl von einzelnen Druckzonen (4) aufweist.

8. Bedienfeld nach Anspruch 7, bei dem die Sensorfolie (2) eine Folie mit integrierten Leiterbahnen (6) und einem Piezo-Aufdruck ist, über den die Druckzonen (4) definiert sind, wobei jede einzelne Druckzone (4) als ein Piezo-Element ausgebildet ist.

9. Verfahren zur Herstellung eines Bedienfeldes für ein elektrisches Gerät, bei dem
eine geräteunabhängige, ein Schalterfeld bildende Sensorfolie (2) mit einer Mehrzahl von einzelnen Schalterzonen (4, 4') die jeweils unabhängig voneinander ansteuerbar sind, vorgesehen wird; wobei die Sensorfolie (2) in eine geräteunabhängige Bedienblende (18) eingebettet wird, die eine Mehrzahl von Tasten oder Tastzonen (20, 20') aufweist, die den einzelnen Schalterzonen (4, 4') der Sensorfolie (2) zugeordnet sind
**dadurch gekennzeichnet,**
**dass** in Abhängigkeit vom jeweiligen elektrischen Gerät eine bestimmte Auswahl (4') der einzelnen Schalterzonen (4, 4') aktiviert wird; dass ein von außen zugängliches Tastenfeld mit einer Mehrzahl von einzelnen optisch **gekennzeichnet**en Tastzonen (20'), die jeweils den aktivierten Schalterzonen (4') zugeordnet sind, vorgesehen wird, und
**dass** in Abhängigkeit vom jeweiligen elektrischen Gerät eine bestimmte Auswahl (20') der einzelnen Tasten oder Tastzonen (20, 20') optisch erkennbar ausgebildet wird.

## Claims

1. Control panel for an electrical appliance, in particular for a domestic appliance, having an appliance-independent sensor film (2) forming a switch panel having a plurality of individual switch zones (4, 4'), each of which can be selected independently of each other, wherein the sensor film (2) is embedded in an appliance-independent control plate (18) having a plurality of buttons or button zones (20, 20') which are assigned to the individual switch zones (4, 4') of the sensor film (2), **characterized in that** a specific selection (4') of the individual switch zones (4, 4') is activated depending on the respective electrical appliance; and **in that** an externally accessible keypad is provided having a plurality of individual visually identified button zones (20') assigned to each of the activated switch zones (4'), wherein a specific selection (20') of the individual buttons or button zones (20, 20') is designed to be visually identifiable depending on the respective electrical appliance.

2. Control panel according to Claim 1, in which the control plate (18) is an injection moulding.

3. Control panel according to Claim 1 or 2, in which the sensor film (2) is fully embedded in the control plate (18).

4. Control panel according to one of the preceding claims, in which in order to form the visually identifiable button zones (20'), a printed pattern is applied to the control plate or a film bonded to it.

5. Control panel according to one of the preceding claims, in which decoupling elements (22) are arranged between the individual button zones (20, 20') by means of which a pressure-decoupling between adjacent button zones (20, 20') is provided.

6. Control panel according to one of the preceding claims, in which the selection of the activated switch zones (4') is made via a selection of the individual switch zones (4).

7. Control panel according to one of the preceding claims, in which the sensor film (2) is pressure sensitive and comprises a plurality of individual pressure zones (4).

8. Control panel according to Claim 7, in which the sensor film (2) is a film with integrated conductor tracks (6) and a printed piezo-layer via which the pressure zones (4) are defined, each individual pressure zone (4) being formed as a piezo-element.

9. Method for manufacturing a control panel for an electrical appliance in which an appliance-independent sensor film (2) forming a switch panel having a plurality of individual switch zones (4, 4'), each of which can be selected independently of one another, is provided; wherein the sensor film (2) is embedded in an appliance-independent control plate (18) having a plurality of buttons or button zones (20, 20') which are assigned to the individual switch zones (4, 4') of the sensor film (2), **characterized in that** a specific selection (4') of the individual switch zones (4, 4') is activated depending on the respective electrical appliance; **in that** an externally accessible keypad is provided having a plurality of individual visually identified button zones (20') assigned to each of the activated switch zones (4'), and **in that** a specific selection (20') of the individual buttons or button zones (20, 20') is designed to be visually identifiable depending on the respective electrical appliance.

## Revendications

1. Panneau de commande pour un appareil électrique, en particulier pour un appareil électroménager, qui présente :
une feuille de détection (2) indépendante de l'appareil et formant un panneau de commutation qui présente plusieurs zones différentes de commutation (4, 4') qui peuvent être toutes commandées séparément les unes des autres,
la feuille de détection (2) étant incorporée dans un écran de commande (18) indépendant de l'appareil qui présente plusieurs touches ou zones de touches (20, 20') associées aux différentes zones de commutation (4, 4') de la feuille de détection (2),
**caractérisé en ce**
**qu'**une sélection (4') définie des différentes zones de commutation (4, 4') est activée en fonction de l'appareil électrique concerné, et en ce
**qu'**un panneau de touches accessible de l'extérieur et présentant plusieurs zones de touches (20') différentes et **caractérisées** visuellement est prévu, les zones de touches étant associées aux zones de commutation (4') activées respectives,
une sélection (20') définie des différentes touches ou zones de touches (20, 20') en fonction de l'appareil électrique concerné étant configurée de manière à être visuellement reconnaissable.

2. Panneau de commande selon la revendication 1, dans lequel l'écran de commande (18) est une pièce moulée par injection.

3. Panneau de commande selon les revendications 1 ou 2, dans lequel la feuille de détection (2) est incorporée entièrement dans l'écran de commande (18).

4. Panneau de commande selon l'une des revendications précédentes, dans lequel une inscription est imprimée ou une feuille est collée sur l'écran de commande pour former les zones de touches (20') visuellement reconnaissables.

5. Panneau de commande selon l'une des revendications précédentes, dans lequel des éléments de découplage (22) par lesquels un découplage de poussée est réalisé entre des zones de touches (20, 20') voisines sont disposés entre les différentes zones de touches (20, 20').

6. Panneau de commande selon l'une des revendications précédentes, dans lequel la sélection des zones de commutation (4') activées s'effectue par une commande des différentes zones de commutation (4).

7. Panneau de commande selon l'une des revendications précédentes, dans lequel la feuille de détection (2) est sensible à la pression et présente plusieurs zones de poussée (4) différentes.

8. Panneau de commande selon la revendication 7, dans lequel la feuille de détection (2) est une feuille à laquelle sont intégrées des pistes conductrices (6) et qui présente une piézo-impression par laquelle les zones de poussée (4) sont définies, chaque zone de poussée (4) individuelle étant configurée comme élément piézo-électrique.

9. Procédé de fabrication d'un panneau de commande pour un appareil électrique, dans lequel :
une feuille de détection (2) indépendante de l'appareil et formant un panneau de commutation qui présente plusieurs zones de commutation (4, 4') différentes qui peuvent toutes être commandées indépendamment les unes des autres est prévue,
la feuille de détection (2) étant incorporée dans un panneau de commande (18) indépendant de l'appareil qui présente plusieurs touches ou zones de touches (20, 20') qui sont associées aux différentes zones de commutation (4, 4') de la feuille de détection (2),
**caractérisé en ce**
**qu'**une sélection (4') définie des différentes zones de commutation (4, 4') en fonction de l'appareil électrique concerné est activée, en ce
**qu'**un panneau de touches accessible de l'extérieur et présentant plusieurs zones de touches (20') différentes **caractérisées** visuellement, chacune associée à une zone de commutation (4') activée, est prévu,
et en ce
**qu'**une sélection (20') des différentes touches ou zones de touches (20, 20') définie en fonction de l'appareil électrique concerné est configurée de manière à être visuellement reconnaissable.
